# EUROPÄISCHE PATENTSCHRIFT

(11) **EP 0 565 939 B1**
(45) Veröffentlichungstag und Bekanntmachung des Hinweises auf die Patenterteilung: **12.03.1997**
(21) Anmeldenummer: 93105212.0
(22) Anmeldetag: 30.03.1993
(51) Int. Cl.: F41G 1/26

(54) **Vorrichtung zum Einrichten eines Visiers**
Device for adjusting a sight
Dispositif pour ajuster une visée

(30) Priorität: 09.04.1992 DE 9204927 U
(43) Veröffentlichungstag der Anmeldung: 20.10.1993
(73) Patentinhaber: Jung, Theo, D-53797 Lohmar (DE)
(72) Erfinder: Jung, Theo, D-53797 Lohmar (DE)
(74) Vertreter: Fechner, Joachim, Dr.-Ing.

(56) Entgegenhaltungen:
- US-A- 1 837 290
- US-A- 2 135 774
- US-A- 2 486 002
- US-A- 4 799 325

## Beschreibung

Die Erfindung betrifft eine Vorrichtung zum Einrichten eines optischen Visiers auf einer Faust- oder Handfeuerwaffe, mit einer auf der Waffe anbringbaren Richtplatte mit einer Fassung sowie mit einem Visierhalter mit einer Bodenplatte mit unterseitig ausgebildetem Zapfen.

Das bekannte optische Visier oder Leuchtpunktvisier dient zum sehr genauen Anvisieren und Zielen. Es wird über einen griffgünstig angebrachten Schiebeschalter angeschaltet und projiziert eine leuchtende punktuelle Zielmarke in das Zentrum des Treffpunktes. Dieses Visier wird bisher auf die Waffe aufgeklebt, d.h. seine Einrichtung auf der Waffe ist praktisch unmöglich.

Um die Leistungsfähigkeit dieses Visiers optimal zu nutzen, muß man die Waffe über dieses Visier einschießen, d.h. das Visier muß so ausgerichtet werden, daß exakt da, wo der Schütze den Zielmarkierungspunkt sieht, auch der Schutz sitzt. Zum Einrichten des Visiers muß dieses seitlich (horizontal) verstellt und axial (vertikal) gekippt werden können, um so von Schuß zu Schuß stufenweise die Zielgenauigkeit zu erhöhen und bei Erreichen einer optimalen Zielgenauigkeit das Visier auf der Waffe zu fixieren.

Aus US-A-2-135-774 ist eine Vorrichtung zur Anbringung eines Zielfernrohrs auf einem Gewehr bekannt. Im Zuge dieser Anbringung wird das Fernrohr nach Eingriff eines an der Unterseite des vorderen Fernrohrklemmrings befindlichen Zapfens in die Öffnung einer Basisplatte zwar horizontal und vertikal geschwenkt. Diese Schwenkung erfolgt aber nur bei der Montage. Nach erfolgter Montage ist das Fernrohr nicht mehr vertikal verschwenkbar. Die Basis des Klemmrings liegt in jeder Fixlage auf der ebenen Fläche der hinteren Basis. Zwar kann dann durch Betätigung von Schrauben eine Horizontalverschwenkung des Fernrohrs vorgenommen werden. Eine Vertikalverstellung ist dann aber ausgeschlossen.

Aus US-A-4-799-325 ist die Montage eines mechanischen Hilfsvisiers aus Kimme und Korn auf einer Zielfernrohr-Montageeinrichtung eines Gewehrs bekannt. Die Einstellung dieses Hilfsvisiers erfolgt in herkömmlicher Weise durch Vertikalschwenkung der auf einem Hebel befindlichen Kimme um eine horizontale Achse und durch Querverschiebung der Kimme in ihrem querverlaufenden Schlitz, d.h. senkrecht zur Mittellinie. Eine derartige Querverschiebung der Kimme beeinträchtigt schon bei diesem Visier die Genauigkeit, obgleich der Abstand zwischen Kimme und Korn noch 11,4 bis 15,2 cm beträgt.

Der vorliegenden Erfindung liegt die Aufgabe zugrunde, eine Vorrichtung zum Einrichten eines optischen Visiers auf einer Faust- oder Handfeuerwaffe zu schaffen, mit deren Hilfe die Waffe über dieses Visier eingeschossen werden kann, so daß die Vorteile des optischen Visiers beim Gebrauch der Waffe auch optimal genutzt werden können.

Diese Aufgabe wird bei der eingangs genannten Einrichtvorrichtung erfindungsgemäß dadurch gelöst, daß die Fassung kreisförmig ist und daß in der Fassung ein kreisförmiger Teller mit einem von seinem Rand ausgehenden Schlitz drehbar aufgenommen ist, der Zapfen der Bodenplatte in den Schlitz eingreift und Mittel zur Blockierung der Drehbarkeit des Tellers in der Fassung und zur Verengung des Tellerschlitzes vorgesehen sind. Der Visierhalter mit dem optischen Visier wird so auf die Richtplatte aufgesetzt, daß der unterseitige Zapfen in den Schlitz des kreisförmigen Tellers eingreift, wobei die Mittel zur Blockierung der Drehbarkeit des Tellers in der Fassung und zur Verengung des Tellerschlitzes zunächst nicht wirksam sind, so daß das Visier in engen Grenzen horizontal geschwenkt und vertikal gekippt werden kann. Nach dem Einschießen der Waffe auf maximale Zielgenauigkeit wird die Drehbarkeit des Tellers blockiert, wodurch die seitliche Verstellbarkeit des Visiers aufgehoben wird, und dabei wird auch der Tellerschlitz verengt, wodurch der in den Schlitz eingreifende Zapfen der Bodenplatte festgeklemmt und damit die Kipplage des Visiers fixiert wird. Der Tellerschlitz muß generell so dimensioniert sein, daß seine Verengung durch die Druckkräfte erreicht werden kann, die durch Anziehen einer oder mehrerer Schrauben erzeugt werden können.

Vorzugsweise ist bei dieser Ausführungsform der erfindungsgemäßen Einrichtvorrichtung die Tellerfassung eine Plattendurchbrechung und umfaßt das Mittel zur Drehblockierung und Schlitzverengung einen vom Rand der Plattendurchbrechung zum Rand der Richtplatte verlaufenden Schlitz und eine den Schlitz durchstoßende Schraube, die sich auf der einen Seite des Schlitzes auf der Richtplatte abstützt und auf der anderen Seite des Schlitzes in die Richtplatte eingeschraubt ist. Durch das Einschrauben der Schraube in die auf der anderen Seite des Schlitzes in der Richtplatte befindliche Gewindebohrung wird der Schlitz verengt und damit der Durchmesser der kreisförmigen Tellerfassung verringert, so daß sich die Fassung gegen den Rand des Tellers legt und dadurch dessen Drehbarkeit aufgehoben wird. Gleichzeitig oder im Anschluß daran überträgt sich die Klemmkraft auch auf den Teller und verengt dessen Schlitz, so daß auch der Zapfen des Visierhalters in dem Schlitz unverschieblich und damit die Kipplage des Visiers fixiert wird. Durch das Anziehen einer Schraube kann somit die Richtung des Visiers in den beiden senkrecht aufeinander stehenden Ebenen festgelegt werden.

Bei einer etwas geänderten Ausführungsform der Vorrichtung ist die Tellerfassung in der Richtplatte wannenförmig ausgebildet und ist das Mittel zur Drehblockierung und Schlitzverengung wenigstens eine Gewindebohrung mit Schraube, die die Wandung der wannenförmigen Fassung durchstößt und am Rand des Tellers angreift. Die Pressung des Tellers in der Fassung zwecks Fixierung erfolgt hier nicht durch eine Verengung der Fassung an sich, sondern durch eine, vorzugsweise zwei Schrauben, die durch seitliche Gewindebohrungen im Bereich der Fassung in die Richtplatte eingeschraubt werden können, dabei mit dem Tellerrand in Eingriff kommen und damit einerseits die Drehbarkeit des Tellers aufheben und andererseits den Tellerschlitz soweit zusammendrücken, daß der in den Schlitz ragende Zapfen des Visierhalters im Schlitz geklemmt wird, so daß die Kipplage des Visierhalters mit dem Visier in bezug auf die Richtplatte und die Waffe fixiert wird.

Zweckmäßigerweise beträgt die Länge des Schlitzes im Teller wenigstens etwa 50 %, vorzugsweise 75 bis 95 % des Tellerdurchmessers. Insbesondere kann die Schlitzlänge zwischen 85 und 90 %, z.B. bei 87,5 % des Tellerdurchmessers liegen. Die Schlitzlänge muß jedenfalls so groß sein, daß die mittels Schraube(n) ausübbaren Kräfte eine genügend Schlitzverengung und damit die Klemmung des Zapfens bewirken können.

Zweckmäßigerweise ist der Zapfen der Bodenplatte des Visierhalters dem Tellerschlitz entsprechend länglich ausgebildet. Dabei ist der Zapfen der Bodenplatte teilweise mit dem Schlitz formschlüssig in Eingriff. Eine Längsverschiebung des Zapfens im Schlitz und damit des Visiers auf der Waffe wird so ausgeschlossen.

In weiterer Ausgestaltung der Erfindung ist in der Richtplatte hinter der Tellerfassung eine Ausnehmung ausgebildet, an der Bodenplatte des Visierhalters unterseitig ein zweiter, mit Spiel in die Ausnehmung eingreifender Zapfen angeordnet und sind in der Richtplatte Mittel zur Einschränkung des Zapfenspiels in dieser Ausnehmung vorgesehen. Bei diesem Eingriff kann die horizontale Schwenkbarkeit und die vertikale Kippung des Visierhalters relativ zur Richtplatte bzw. zur Waffe begrenzt werden. Dies ist von Vorteil, wenn z.B. ein mit dem Einschießen Ungeübter, z.B. der Eigentümer der Waffe selbst, die Waffe über das Visier einschießt, weil die genannten Mittel zur Einschränkung des Zapfenspiels eine Feineinstellung ermöglichen.

Vorzugsweise sind als Mittel zur Einschränkung des Zapfenspiels in der Querrichtung (d.h. senkrecht zur Zielrichtung) in der Richtplatte zwei in die Ausnehmung mündende, in Richtung des Querspiels des zweiten Zapfens einander gegenüberliegende Gewindebohrungen ausgebildet, in die Schrauben eingeschraubt sind. Durch diese beiden seitlichen Schrauben kann die Horizontalbewegung des Visiers eingeschränkt werden. Insbesondere ist mit diesen Schrauben die horizontale Feinjustierung möglich.

Weiterhin ist zweckmäßigerweise als Mittel zur Einschränkung des Zapfenspiels in der Höhenrichtung in dem hinteren Teil der Richtplatte eine etwa in ihrer Mittelebene angeordnete, in die Ausnehmung mündende Gewindebohrung mit einer Schraube vorgesehen, und an der Rückseite des zweiten Zapfens eine Schrägfläche ausgebildet, auf der die Schraube beim Einschrauben zur Anlage kommt. Mit dieser Tiefenstellschraube ist eine Feinjustierung der Kipplage des Visiers möglich. Kommt die Schraube an der Schrägfläche zur Anlage, wird durch weiteres Einschrauben das Visier nach hinten gekippt, d.h. sein Zielpunkt angehoben. Ist auf diese Weise die gewünschte optimale Kipplage des Visiers erreicht, wird diese durch Festziehen des Drehtellers und Einklemmung des vorderen Zapfens im Tellerschlitz fixiert.

Die Ausnehmung für den zweiten Zapfen kann auch wannenförmig ausgebildet sein und als Mittel zur Einschränkung des Zapfenspiels in der Tiefenrichtung im Boden dieser Ausnehmung eine in die Ausnehmung mündende Gewindebohrung mit einer Schraube aufweisen. Durch Einschrauben der Schraube in die Gewindebohrung wird der untere Anschlagpunkt des Zapfens angehoben und der Kippspielraum des Visiers entsprechend verringert.

Zweckmäßigerweise ist an der Unterseite der Richtplatte eine der Schwalbenschwanznut auf der Waffe entsprechende Schwalbenschwanzfeder angeformt. So ist es möglich, die auf der Waffe üblicherweise mittels Schwalbenschwanzverbindung lösbar angebrachte Kimme gegen die erfindungsgemäße Vorrichtung mit optischen Visier auszutauschen.

Zweckmäßigerweise ist der Visierhalter als Hülse mit viereckigem Querschnitt ausgebildet. Da das Visier ebenfalls viereckigen, insbesondere rechteckigen Querschnitt hat, ist die Visierhalterhiilse dem Querschnitt des Visierhalters angepaßt. Der Visierhalter kann in die Hülse eingeschoben werden. Dabei hat die Hülse eine Ausnehmung für den griffgünstig angeordneten Schalter des Visiers. Zweckmäßigerweise ist das Visier in den Visierhalter eingeklebt. Dies hat den Vorteil, daß das Visier sich im Halter nicht verschieben kann, was sonst insbesondere bei großkalibrigen Waffen infolge der Erschütterung beim Schuß möglich ist.

Die Erfindung wird nachfolgend an Hand der Zeichnung näher beschrieben. Es zeigen
Figur 1 eine Faustfeuerwaffe mit einem optischen Visier, das mit der erfindungsgemäßen Vorrichtung auf der Waffe montiert ist;
Figur 2 einen Horizontalschnitt der Richtplatte der in Figur 1 gezeigten Einrichtvorrichtung;
Figur 3 einen Schnitt der Richtplatte nach der Linie III-III der Figur 2 mit aufgesetztem Visierhalter auf die Waffe montiert;
Figur 4 einen Horizontalschnitt entsprechend Figur 2 einer etwas geänderten, zweiten Ausführungsform der Richtplatte;
Figur 5 einen Schnitt dieser Richtplatte nach der Linie V-V der Figur 4 mit Visierhalter und Visier auf eine Waffe montiert;
Figur 6 einen Horizontalschnitt der Richtplatte einer vierten Ausführungsform der erfindungsgemäßen Einrichtvorrichtung; und
Figur 7 einen Schnitt nach der Linie IX-IX der Figur 6 mit aufgesetztem Visierhalter.

Die in der Figur 1 gezeigte Faustfeuerwaffe hat auf der Oberseite in üblicher Weise eine im Querschnitt schwalbenschwanzförmige Quernut 1^{a}, in die normalerweise die Kimme eingesetzt ist. Anstelle der Kimme ist in die Nut 1^{a} die erfindungsgemäße Einrichtvorrichtung 2,3 eingesetzt, die ihrerseits das optische Visier 4 hält.

Die in den Fig. 1 bis 3 gezeigte Ausführungsform der Einrichtvorrichtung umfaßt eine Richtplatte 2, die unterseitig eine quer verlaufende, schwalbenschwanzförmige Feder 5 hat, die in die Quernut 1^{a} eingeschoben ist. Die Richtplatte 2 hat eine kreisförmige Durchbrechung 6. Vom vorderen Rand 2^{a} der Platte 2 ist ein Schlitz 7 an die kreisförmige Ausnehmung 6 geführt. Eine Schraube 8 ist in eine Gewindebohrung 2^{b} auf der einen Seite des Schlitzes 7 in die Platte 2 eingeschraubt und mit ihrem Kopf auf der anderen Seite des Schlitzes 7 in der Platte 2 abgestützt, so daß durch Einschrauben der Schraube 8 der Spalt 7 und damit die Durchbrechung 6 verengt werden kann. In der Durchbrechung 6 ist ein Drehteller 9 drehbar angeordnet, der normalerweise in der Durchbrechung 6 drehbar ist, durch Anziehen der Schraube 8 jedoch in seiner Drehbarkeit blockiert werden kann. Der Drehteller 9 hat seinerseits einen Schlitz 10, der sich vom Tellerrand diametral bis über den Tellermittelpunkt hinaus in den Teller erstreckt.

In der Platte 2 ist hinter der Durchbrechung 6 und mit Abstand zu dieser eine zweite Ausnehmung 11 vorgesehen, die vorzugsweise ebenfalls eine Plattendurchbrechung ist. An den beiden Längsseiten der Platte 2 ist im Bereich der Ausnehmung 11 je eine Gewindebohrung 12 vorgesehen, die in die Durchbrechung 11 mündet. In die Bohrungen 12 sind Schrauben 13 eingeschraubt. Ferner ist am hinteren Ende eine in die Ausnehmung 11 mündende, in der Längsmittelachse der Platte 2 angeordnete Gewindebohrung 14 vorgesehen, in die ebenfalls eine Schraube 15 eingeschraubt ist.

Wie aus Figur 3 ersichtlich ist, ist auf die Platte 2 ein Visierhalter 3 in Form einer Hülse mit rechteckigem Querschnitt aufgesetzt. An die Bodenplatte 3^{a} des Visierhalters 3 ist unterseitig ein erster, nach unten abstehender Zapfen 16 angeformt, der länglich ausgebildet ist und in den länglichen Tellerschlitz 10 eingreift. An der Bodenplatte 3^{a} ist ferner nahe dem hinteren Ende unterseitig ein zweiter Zapfen 17 angeformt, der in die Durchbrechung 11 ragt. Durch den Eingriff des Längszapfens 16 in den Schlitz 10 kann der Visierhalter 3 mit dem Visier 4 auf der Platte 2 horizontal um einen kleinen Winkel geschwenkt werden, der dadurch bestimmt ist, wieweit die Schrauben 13 in die Gewindebohrungen 12 eingeschraubt sind. Durch die Schrauben 13 kann der horizontale Schwenkbereich des Visiers eingeschränkt werden, was insbesondere dem ungeübten Eigner der Waffe das Einrichten des Visiers erleichtert. Mit der Schraube 15 kann die Kipplage des Visierhalters 3 und des Visiers 4, d.h. deren Neigung zur Richtplatte 2 und damit zur Schußachse feineingestellt werden. Hierzu hat der Zapfen 17 auf der Rückseite eine Schrägfläche 17^{a}, an der die Schraube 15 zur Anlage kommt, wenn sie in die Bohrung 14 eingeschraubt wird. Beim weiteren Einschrauben der Schraube 15 gleitet ihr Kegel auf der Fläche 17^{a} und bewirkt dabei ein Heben des hinteren Endes des Visierhalters 3 und damit ein Absenken der Zielmarkierung. Mit den Schrauben 13 und 14 ist somit eine Feineinstellung der Visierlinie möglich, so daß die Zielmarke mit dem Treffpunkt des Schusses zur Deckung gebracht werden kann. Es ist für den Fachmann einleuchtend, daß die Einrichtung 11-15,17 zwar die Feineinstellung erlaubt, der geübte Fachmann diese aber auch alleine mit der Einrichtung 9,10,16 vornehmen kann. Nachdem das Visier auf diese Weise durch die Einrichtung 9,10,16 und ggfs. zusätzlich mit der Einrichtung 11-15,17 genau eingestellt ist, wird diese Einstellung dadurch fixiert, daß man die Schraube 8 in ihre Gewindebohrung 2^{b} weiter einschraubt, dadurch den Spalt 17 verengt und den Drehteller 9 und den Zapfen 16 festklemmt.

Die Figuren 4 und 5 entsprechen den Figuren 2 und 3 vollständig und zeigen eine etwas geänderte Ausführungsform der Platte 2. Die Fassung des Drehtellers 9 besteht hier aus einer wannenförmigen zylindrischen Ausnehmung 18 in der Platte 2, in die der kreisrunde Teller 9 mit geringem Spiel eingepaßt ist. Die Dicke des Drehtellers 9 ist so groß, daß seine Oberseite mit der Oberseite der Platte 2 bündig abschließt. Der zentrale vorderseitige Schlitz 7 und die Schraube 8 entfallen. Zum Festklemmen des Drehtellers 9 in der Ausnehmung 18 enthält die Platte 2 auf ihren beiden Längsseiten je eine, etwa senkrecht auf die Ausnehmung 18 mündende Gewindebohrung 19 mit Schrauben 20.

Es ist ersichtlich, daß bis auf die Art derKlemmfixierung des Visierhalters 3 beide Ausführungsformen übereinstimmen. Nachdem der Visierhalter 3 mit dem Visier 4 eingerichtet ist, erfolgt die Fixierung durch Einschrauben der Schrauben 20 in ihre Gewindebohrungen 19, wodurch der Teller 9 in der wannenförmigen Fassung 18 und der Längszapfen 16 des Visierhalters 3 in dem Tellerschlitz 10 festgeklemmt werden.

Durch die erfindungsgemäße Einrichtvorrichtung können Faust- und Handfeuerwaffen, darunter auch Polizei- und Militärwaffen in kurzer Zeit und einfacher Weise, d.h. auch von hierfür ungeübten Personen, mit einem optischen Visier bestückt und die Waffe über dieses Visier eingeschossen werden. Die Leistungsfähigkeit der Waffe kann dadurch ohne zusätzliche Montagekosten erheblich gesteigert werden.

Die in den Figuren 6 und 7 gezeigte Ausführungsform entspricht weitgehend der Ausführungsform der Figuren 2 und 3. Die Ausnehmung 11 der Richtplatte 2 ist jedoch wannenförmig ausgebildet, und in dem Wannenboden 2^{c} ist eine Gewindebohrung 30 mit einer Madenschraube 31. Durch Vorschrauben der Schraube 31 in die Ausnehmung 11 wird die Kippung des Visierhalters nach hinten eingeschränkt.

## Patentansprüche

1. Vorrichtung zum Einrichten eines optischen Visiers auf einer Faust- oder Handfeuerwaffe, mit
einer auf der Waffe anzubringenden Richtplatte (2) mit einer Fassung (6;18) und
einem Visierhalter (3) mit einer Bodenplatte (3^{a}) mit unterseitig ausgebildetem Zapfen (16),
dadurch gekennzeichnet, daß die Fassung (6; 18) kreisförmig ist und daß in der Fassung (6;18) ein kreisförmiger Teller (9) mit einem von seinem Rand ausgehenden Schlitz (10) drehbar aufgenommen ist, der Zapfen (16) der Bodenplatte (3^{a}) in den Schlitz (10) eingreift und Mittel (7,8; 20) zur Blockierung der Drehbarkeit des Tellers (9) in der Fassung (6;18) und zur Verengung des Tellerschlitzes (10) vorgesehen sind.

2. Vorrichtung nach Anspruch 1, dadurch gekennzeichnet, daß die Fassung (6;18) eine Platendurchbrechung (6) ist und das Mittel zur Drehblockierung und Schlitzverengung einen vom Rand der Plattendurchbrechung (6) zum Rand (2^{a}) der Richtplatte (2) verlaufender Schlitz (7) und eine den Schlitz (7) durchstoßende Schraube (8) umfaßt, die sich auf der einen Seite des Schlitzes (7) auf der Richtplatte (2) abstützt und auf der anderen Seite des Schlitzes (7) in die Richtplatte (2) eingeschraubt ist.

3. Vorrichtung nach Anspruch 1, dadurch gekennzeichnet, daß die Fassung (18) wannenförmig ausgebildet ist und das Mittel zur Drehblockierung und Schlitzverengung wenigstens eine Gewindebohrung (19) mit Schraube (20) ist, die die Wandung der wannenförmigen Fassung (18) durchstößt und am Rand des Tellers (9) angreift.

4. Vorrichtung nach einem der Ansprüche 1 bis 3, dadurch gekennzeichnet, daß die Länge des Schlitzes (10) wenigstens etwa 50 %, vorzugsweise 75 bis 95 % des Tellerdurchmessers beträgt.

5. Vorrichtung nach einem der Ansprüche 1 bis 4, dadurch gekennzeichnet, daß der Zapfen (16) der Bodenplatte (3^{a}) dem Schlitz (10) entsprechend länglich ausgebildet ist.

6. Vorrichtung nach einem der Ansprüche 1 bis 5, dadurch gekennzeichnet, daß in der Richtplatte (2) hinter der Fassung (6; 18) eine Ausnehmung (11) ausgebildet ist, an der Bodenplatte (3^{a}) des Visierhalters (3) unterseitig ein mit Spiel in die Ausnehmung (11) eingreifender, zweiter Zapfen (17) angeordnet ist und in der Richtplatte (2) Mittel zur Einschränkung des Zapfenspiels in der Ausnehmung (11) vorgesehen sind.

7. Vorrichtung nach Anspruch 6, dadurch gekennzeichnet, daß als Mittel zur Einschränkung des Zapfenspiels in der Querrichtung in der Richtplatte (2) zwei in die Ausnehmung (11) mündende, in Richtung des Querspiels des zweiten Zapfens (17) einander gegenüberliegende Gewindebohrungen (12) ausgebildet sind, in die Schrauben (13) eingeschraubt sind.

8. Vorrichtung nach Anspruch 6 oder 7, dadurch gekennzeichnet, daß als Mittel zur Einschränkung des Zapfenspiels in der Höhenrichtung in dem hinteren Teil der Richtplatte (2) eine etwa in ihrer Mittelebene angeordnete, in die Ausnehmung (11) mündende Gewindebohrung (14) mit einer Schraube (15) vorgesehen ist und an der Rückseite des zweiten Zapfens (17) eine Schrägfläche (17^{a}) ausgebildet ist, auf der die Schraube (15) beim Einschrauben zur Anlage kommt.

9. Vorrichtung nach einem der Ansprüche 6 bis 8, dadurch gekennzeichnet, daß die Ausnehmung (11) wannenförmig ausgebildet ist und als Mittel zur Einschränkung des Zapfenspiels in der Tiefenrichtung in dem Boden (2^{c}) der wannenförmigen Ausnehmung (11) eine in die Ausnehmung mündende Gewindebohrung (30) mit einer Schraube (31) vorgesehen ist.

10. Vorrichtung nach einem der Ansprüche 1 bis 9, dadurch gekennzeichnet, daß an der Unterseite der Richtplatte (2) eine der Schwalbenschwanznut (1^{a}) auf der Waffe (1) entsprechende Feder (5) angeformt ist.

11. Vorrichtung nach einem der Ansprüche 1 bis 10, dadurch gekennzeichnet, daß der Visierhalter (3) als Hülse mit viereckigem Querschnitt mit einer Ausnehmung (3^{b}) für den Schalter (4^{a}) des Visiers (4) ausgebildet ist

12. Vorrichtung nach einem der Ansprüche 1 bis 11, dadurch gekennzeichnet, daß das Visier (4) in den Visierhalter eingeklebt ist.

## Claims

1. Device for adjusting an optical sight on a small arm or a hand firearm comprising
an adjusting plate (2) operatively arranged to be mounted on the arm and having a socket (6;18), and
a sight holder (3) having a bottom plate (3^{a}) containing a plug (16) on its bottom,
characterized in that the socket (6;18) is circularly shaped and a circular disk (9) having a slot (10) extending from its edge is rotatably received in the socket (6;18), the plug (16) of the bottom plate (3^{a}) engages the slot (10), and means (7,8;20) are provided for blocking the rotary movement of the disk (9) in the socket (6;18) and for narrowing the slot (10) of the disk.

2. Device according to claim 1, characterized in that the socket (6;18) is a plate aperture (6), and the means for rotary blocking and slot narrowing comprises a slot (7) extending from the edge of the plate aperture (6) to the edge (2^{a}) of the adjusting plate (2) and a screw (8) traversing the slot (7), said screw being supported on one side of the slot (7) on the adjusting plate (2) and on the other side of the slot (7) being screwed into the adjusting plate (2).

3. Device according to claim 1, characterized in that the socket (18) is tub-shaped and the means for rotary blocking and slot narrowing comprises a taphole (19) with a screw (20) which traverses the wall of the tub-shaped socket (18) and acts on the edge of the disk (9).

4. Device according to any of the claims 1 to 3, characterized in that the length of the slot (10) amounts to at least 50%, preferably 75 to 95% of the disk diameter.

5. Device according to any of the claims 1 to 4, characterized in that the plug (16) of the bottom plate (3^{a}) is shaped oblong corresponding to the slot (10).

6. Device according to any of the claims 1 to 5, characterized in that a cutout (11) is formed in the adjusting plate (2) proximate the socket (6;18), and a second plug (17) engaging the cutout (11) with clearance is arranged at a bottom side of the bottom plate (3^{a}) of the sight holder (3), and further including means in the adjusting plate (2) for restricting the clearance of the plug in the cutout (11).

7. Device according to claim 6, characterized in that two tapholes (12) having screws screwed in are formed in the adjusting plate (2), which function to restrict said second plug clearance in the transverse direction, said tapholes opening into the cutout (11) and being opposite to each other in the direction of the transverse clearance of the second plug (17).

8. Device according to claim 6 or 7, characterized in that a taphole (14) with a screw (15) is provided in a rear portion of the adjusting plate (2) and functions as a means to restrict the clearance of the second plug in the elevating direction, said taphole being arranged in the center plane of the adjusting plate and opening into the cutout (11), and in that an inclined plane (17^{a}) is formed at a rear side of the second plug (17), on which plane said screw (15) comes to bear when being screwed in.

9. Device according to any of the claims 6 to 8, characterized in that the cutout (11) is formed tub-shaped and a taphole (30) opening into the cutout (11) and containing a screw (31) is provided in the bottom (2^{c}) of the tub-shaped cutout (11) as a means to restrict the clearance of the plug in the depth direction.

10. Device according to any of the claims 1 to 9, characterized in that a tongue (5) corresponding to a dovetailed groove (1^{a}) on the arm (1) is formed at a bottom side of the adjusting plate (2).

11. Device according to any of the claims 1 to 10, characterized in that the sight holder (3) is formed as a sleeve having a square cross-section and a cutout (3^{b}) for the switch (4^{a}) of the sight (4).

12. Device according to any of the claims 1 to 11, characterized in that the sight (4) is glued into the sight holder.

## Revendications

1. Dispositif pour le montage d'un collimateur optique sur une arme de poing ou portative, comprenant:
une plaque d'ajustage (2) comprenant un support (6; 18), qui doit venir s'appliquer sur l'arme, et
un dispositif de maintien (3) du collimateur muni d'une plaque de base (3^{a}) sur la face inférieure de laquelle est réalisé un tourillon (16),
caractérisé en ce que le support (6; 18) est de forme circulaire et en ce que, dans le support (6; 18), vient se loger en rotation un plateau circulaire (9) muni d'une fente (10) partant de son bord, le tourillon (16) de la plaque de base (3^{a}) venant s'insérer dans la fente (10), et on prévoit un moyen (7, 8; 20) pour le blocage de l'aptitude du plateau (9) à tourner dans le support (6; 18) et pour le rétrécissement de la fente (10) du plateau.

2. Dispositif selon la revendication 1, caractérisé en ce que le support (6; 18) est une découpe (6) en forme de disque et le moyen pour le blocage de la rotation et pour le rétrécissement de la fente comprend une fente (7) s'étendant depuis le bord de la découpe (6) en forme de disque jusqu'au bord (2^{a}) de la plaque d'ajustage (2), et une vis (8) traversant la fente (7) qui, d'un côté de la fente (7), s'appuie sur la plaque d'ajustage (2) et, de l'autre côté de la fente (7), est vissée dans la plaque d'ajustage (2).

3. Dispositif selon la revendication 1, caractérisé en ce que le support (18) est réalisé en forme de cuvette et le moyen pour le blocage de la rotation et pour le rétrécissement de la fente est au moins un alésage taraudé (19) avec une vis (20) qui traverse la paroi du support (18) en forme de cuvette et qui saisit le bord du plateau (9).

4. Dispositif selon l'une quelconque des revendications 1 à 3, caractérisé en ce que la longueur de la fente (10) représente au moins environ 50%, de préférence de 75 à 95% du diamètre du plateau.

5. Dispositif selon l'une quelconque des revendications 1 à 4, caractérisé en ce que le tourillon (16) de la plaque de base (3^{a}) est réalisé, quant à sa longueur, de manière correspondante à celle de la fente (10).

6. Dispositif selon l'une quelconque des revendications 1 à 5, caractérisé en ce que, dans la plaque d'ajustage (2), derrière le support (6, 18), est réalisé un évidement (11), un deuxième tourillon (17) venant s'insérer avec du jeu dans l'évidement (11) est disposé contre la plaque de base (3^{a}) du dispositif de maintien (3) du collimateur, et des moyens pour limiter le jeu du tourillon dans l'évidement (11) sont prévus dans la plaque d'ajustage (2).

7. Dispositif selon la revendication 6, caractérisé en ce que, comme moyens pour limiter le jeu du tourillon en direction transversale dans la plaque d'ajustage (2), on réalise deux alésages taraudés (12) opposés l'un à l'autre qui débouchent dans l'évidement (11) et qui s'étendent en direction du jeu transversal du second tourillon (17), alésages dans lesquels sont vissées des vis (13).

8. Dispositif selon la revendication 6 ou 7, caractérisé en ce que, comme moyen pour limiter le jeu du tourillon dans le sens de la hauteur, on prévoit, dans la partie arrière de la plaque d'ajustage (2), un alésage taraudé (14) avec une vis (15), aboutissant dans l'évidement (11) et disposé à peu près dans le plan médian de la plaque, et une surface inclinée (17^{a}) est réalisée sur le côté arrière du deuxième tourillon (17), sur laquelle vient s'appuyer la vis (15) lors du vissage.

9. Dispositif selon l'une quelconque des revendications 6 à 8, caractérisé en ce que l'évidement (11) est réalisé en forme de cuvette et, comme moyen pour limiter le jeu du tourillon en profondeur, on prévoit, dans le fond (2^{c}) de l'évidement (11) en forme de cuvette, un alésage taraudé (30) avec une vis (31), aboutissant dans l'évidement.

10. Dispositif selon l'une quelconque des revendications 1 à 9, caractérisé en ce que, sur le côté inférieur de la plaque d'ajustage (2), est façonné un ressort correspondant à la rainure en queue-d'aronde (1^{a}) sur l'arme (1).

11. Dispositif selon l'une quelconque des revendications 1 à 10, caractérisé en ce que le dispositif de maintien (3) du collimateur est réalisé sous forme d'un manchon de section transversale carrée, muni d'un évidement (3^{b}) pour le commutateur (4^{a}) du collimateur (4).

12. Dispositif selon l'une quelconque des revendications 1 à 11, caractérisé en ce que le collimateur (4) est inséré par collage dans le dispositif de maintien qui lui est destiné.
